# EUROPÄISCHE PATENTSCHRIFT

(11) **EP 0 166 858 B1**
(45) Veröffentlichungstag und Bekanntmachung des Hinweises auf die Patenterteilung: **02.09.1987**
(21) Anmeldenummer: 85102238.4
(22) Anmeldetag: 28.02.1985
(51) Int. Cl.: C10G 1/00

(54) **Verfahren zur Herstellung eines Dieselkraftstoffes aus Kohlemittelöl**
Process for the production of diesel fuel from coal middle oil
Procédé pour la production de fuel pour moteur Diesel à partir d'un distillat moyen d'houille

(30) Priorität: 30.05.1984 DE 3420197
(43) Veröffentlichungstag der Anmeldung: 08.01.1986
(73) Patentinhaber: Ruhrkohle Aktiengesellschaft, 45128 Essen (DE)
(72) Erfinder: Wolowski, Eckard, Dr.-Ing., D-4330 Mülheim (DE); Dohms, Klaus-Dieter, Dr.-Ing., D-4300 Essen 1 (DE)

## Beschreibung

Die Erfindung betrifft ein Verfahren zur Herstellung eines Dieselkraftstoffes, bei dem ein kohlestämmiges Mittel-Öl als Vorprodukt für die nachfolgende Weiterbehandlung in einer Raffinations- und Hydrocrackstufe unter Gewinnung eines Dieselkraftstoffes gewonnen wird durch
a) hydrierende Kohleverflüssigung in Anwesenneit von prozeßstämmigem Anreiböl (Anmaischöl), wasserstoffhaltigem Kreislaufgas und feinteiligem Katalysator (Sumpfphase),
b) Abtrennen der nicht verflüssigten Feststoffe aus der Sumpfphase in einem Heißabscheider bei etwa den gleichen Temperaturen und Drücken wie im Verflussigungsreaktor,
c) Kondensieren des dampfförmigen Kopfproduktes des Heißabscheiders in einem Zwischen- und einem Kaltabscheider unter gleichzeitiger Rückgewinnung des Kreislaufgases.

Bei dieser bekannten Vorgehensweise wird ein unterhalb 200° C siedendes Leichtöl und ein zwischen 200 und 325°C siedendes Mittelöl (als Vorprodukt) sowie das Anreiböl gewonnen. Die Nachteile dieser Vorgehensweise bestehen darin, daß nur 65 bis 70 % der gesamten Ölausbeute aus der Kohle aus Mittelöl bestehen, und daß bei der Weiterverarbeitung dieses Mittelöls zu einem Dieselkraftstoff wesentliche Anteile, nämlich 60 bis 65 %, an unter 185°C siedenden Produkten entstehen, die für den Einsatz in Dieselmotoren nicht mehr geeignet sind.

Davon ausgehend liegt der Erfindung die Aufgabe zugrunde, bei gleichbleibender Gesamtölausbeute der Kohle (etwa 50 %, bezogen auf wasser- und aschefreie Kohle) den Mittelölanteil zu erhöhen und insbesondere den als Dieselkraftstoff verwendbaren Anteil des Mittelöls gleichzeitig zu erhöhen.

Als technische Lösung werden für ein Verfahren der eingangs genannten Art folgende Maßnahmen vorgeschlagen:
d) das Kondensat wird aus dem Zwischen- und aus dem Kaltabscheider einer unter atmosphärischem Druck arbeitenden Destillationskolonne zugeführt und dort in die vier Siedeschritte:
   Schnitt I unter 180°C siedend,
   Schnitt 11 zwischen 180 und 250° C siedend,
   Schnitt 111 zwischen 250 und 350°C siedend und
   Schnitt IV über 350° C siedend
   zerlegt und
e) die Schnitte 11 und IV werden als Anreiböl, der Schnitt 1 als weiterzuverarbeitendes Kohleleichtöl und der Schnitt 111 als das Vorprodukt für die nachfolgende Weiterbehandlung unter Gewinnung des Dieselkraftstoffes verwendet.

Die Erfindung basiert demnach auf dem Grundgedanken, die Siedelage des aus dem Zwischenabscheider und dem Kaltabscheider gewonnenen Mittelöls im Vergleich zum Stand der Technik anzuheben, die Siedelage des gleichzeitig gewonnenen Leichtöls zu senken sowie die durch diesen Schritt geschaffene Zwischenfraktion (Schnitt II) zusammen mit der höchstsiedenden Fraktion als wichtige Komponente des Anreiböls dem Hydrierprozeß der Kohle wieder zuzuführen.

Durch die erfindungsgemäße Verfahrensweise werden folgende Vorteile überraschend erzielt:
- Der Anteil des so gewonnenen Mittelöls wird ohne Veränderung der Gesamtölausbeute aus der Kohle größer und beträgt nunmehr etwa 80 bis 85 % der Gesamtölausbeute; entsprechend geringer wird der Anteil an Leichtöl (15 bis 20 %);
- die Ausbeute an Dieselöl aus dem erfindungsgemäßen Mittelöl erhöht sich auf 50 bis 55 %;
- durch Verwendung des neu geschaffenen Siedeschnitts 11 als wesentlicher Bestandteil des Anreiböls verbessert sich die Gesamtölausbeute um ca. 2 bis 3 % - bezogen auf die wasser- und aschefreie Kohle - , d.h. daß sich die Gesamtölausbeute gegenüber den bisher erreichten Ergebnissen um 4 bis 6 % erhöht;
- in der nachfolgenden Raffinationsstufe werden etwa 5 bis 10 % weniger Wasserstoff verbraucht;
- die Prozeßführung der nachfolgenden Raffinationsstufe wird insofern begünstigt, als die Wasserbildung und die Katalysatordesaktivierung geringer als bei der bekannten Verfahrensweise ist.

Zweckmäßige Ausgestaltungen des Erfindungsgegenstandes, die insbesondere eine Ausbeuteverbesserung an zu Dieselkraftstoff weiterverarbeitbarem Mittelöl sowie eine Ergänzung des dem Hydrierprozeß zurückgeführten Anreiböls gewährleisten, sind in weiteren Ansprüchen enthalten.

Die vorgenannten, erfindungsgemäß einzusetzenden Verfahrensschritte unterliegen in ihren Druck-, Temperatur- und anderen Parametern keinen besonderen Ausnahmebedingungen, so daß die in dem betreffenden Anwendungsgebiet bekannten Auswahlkriterien uneingeschränkt Anwendung finden können.

Weitere Einzelheiten, Vorteile und Merkmale des Gegenstandes der Erfindung ergeben sich aus der nachfolgenden Beschreibung eines Ausführungsbeispieles anhand des beigefügten Verfahrensschemas:

Der Produktstrom 1 aus dem Kohlehydrierreaktor HR wird im Heißabscheider HA in einen Kopfstrom 2 und einen Stumpfstrom 3 aufgetrennt. Der Sumpfstrom 3 wird in einer Vakuumdestillationsanlage (Vakuumflash) VD in einen Vakuumrückstandsstrom 4, bestehend aus Kohle, Asche, Katalysator, Asphalten und hochsiedenden Ölen, und in einen Kopfstrom 5, bestehend aus zwischen 200 und 450° C siedenden Destillatöl aufgetrennt, welch letzteres dem Anreiböl (Lösungsmittel) für die Kohle zugesetzt wird.

Der Kopfstrom 2 des Heißabscheiders HA wird nach Kühlung auf etwa 250 bis 300°C in einem Zwischenabscheider ZA partiell kondensiert. Das Kondensat wird als Strom 6 einer unter atmosphärischem Druck arbeitenden Destillationskolonne AD zugeführt. Der Kopfstrom 7 wird nach Kühlung auf etwa 20 bis 400C in einem Kaltabscheider KA kondensiert. Das Kondensat wird als Strom 8 nach Entwässerung gemeinsam mit dem Strom 6 als Strom 9 der unter atmospharischem Druck arbeitenden Destillationskolonne AD zugeführt. Der Kopfstrom 10 des Kaltabscheiders KA wird als Kreislaufgas einer Hochdruckwäsche und anschließend wieder dem Hydrierreaktor HR zugeführt.

Der Strom 9 wird in der unter atmosphärischem Druck arbeitenden Destillationskolonne AD in die Siedefraktionen zerlegt.

Die Ströme 12 und 14 werden mit dem Strom 5 als das gesamte benötigte Anreiböl (Strom 15) wieder dem Hydrierprozeß zugefürt.

Die Temperaturen im Hydrierreaktor HR betragen etwa 450 bis 500°C und die Drücke im Hydrierreaktor, Heißabscheider, Zwischenabscheider sowie Kaltabscheider liegen bevorzugt zwischen 150 und 350 bar.

### Beispiel:

In einer im Zusammenhang mit dem Verfahrensschema beschriebenen Anlage wurde folgender Versuch gefahren: Aus 22.458 kg Reaktionsprodukt des Hydrierreaktors (Strom 1) ergibt sich im Heißabscheider HA, welcher üblicherweise zwischen 400 und 480° C betrieben wird, bei einer Temperatur von 450° C folgende Aufteilung:
Über Kopffallen als Strom 2 16.491 kg Kohlenwasserstoffgas und bis 450° C siedende Destillatöle an, die im Zwischenabscheider bei einer Temperatur von 250 bis 300° C partiell kondensiert werden. Das Kondensat (4.396 kg Strom 6) besteht überwiegend aus Mittel- und Schweröl mit geringen Anteilen an Leichtöl (5 %). Das Kopfprodukt (12.095 kg Strom 7) besteht aus 9.075 kg C₁-C₄-Kohlenwasserstoffgasen sowie H₂S und NH₃, die als Strom 10 im Kaltabscheider bei einer Temperatur von ca. 20° C als Kopfprodukt abgeführt werden, während gleichzeitig als Kondensat (Strom 8) 2.727 kg Leicht- und Mittelöl sowie 293 kg Wasser aus dem Kaltabscheider abgeführt werden.

Die Ströme 6 aus dem Zwischenabscheider ZA und 8 aus dem Kaltabscheider KA werden zusammengeführt (7.123 kg Strom 9) und unter Normaldruck in der Destillationskolonne AD zerlegt. Dabei entstehen als Strom 11 548 kg Leichtöl (unter 180°C siedend), als Strom 12 1.100 kg Anreiböl (zwischen 180 und 250° C siedend), als Strom 13 2.202 kg Mittelöl (zwischen 250 und 350° C siedend) sowie als Strom 14 3.273 kg (über 350° C siedend).

Als Strom 3 fallen im Heißabscheider 5.967 kg nicht verflüssigten Sumpfproduktes an, welches in der Vakuumdestillationsanlage VD in 2.090 kg Vakuumrückstand (Strom 4) und 3.877 kg Kopfprodukt (Strom 5) zerlegt wird, welch letzteres als bestandteil des insgesamt 8.250 kg umfassenden Stromes 15 mit als Anreiböl dient. Die Fahrweise der Vakuumdestillationsanlage kann dahingehend geändert werden, daß statt des Stromes 5 ein Kopfstrom 5a und an einem Mittelabzug ein Strom 16 (außer dem Strom 4) abgeführt werden. Das am Mittelabzug als Strom 16 abgeführte Destillatöl siedet bevorzugt über 350°C und wird ausschließlich mit als Anreiböl verwendet. Gleichzeitig liegt der Siedebereich des Kopfproduktes der Vakuumdestillationsanlage (Strom 5a) zwischen 180 und 350°C; er wird dem Eingangsstrom 9 der unter atmosphärischem Druck arbeitenden Destillationskolonne AD noch hinzugefügt.

Bei dieser Verfahrensweise werden die weiter oben erwähnten Mittelölanteile und Dieselkraftstoffausbeuten erzielt, wobei die Weiterbehandlung des als Vorprodukt verwendeten Mittelöls in einer Raffinations- und Hydrocrackstufe unter Gewinnung des Dieselkraftstoffes in an sich bekannter Weise erfolgt.

## Patentansprüche

1. Verfahren zur Herstellung eines Dieselkraftstoffes, bei dem ein kohlestämmiges Mittelöl als Vorprodukt für die nachfolgende Weiterbehandlung in einer Raffinations- und Hydrocrackstufe unter Gewinnung des Dieselkraftstoffes gewonnen wird durch
a) hydrierende Kohleverflüssigung in Anwesenheit von prozeßstämmigem Anreiböl (Anmaischöl), wasserstoffhaltigem Kreislaufgas und feinteiligem Katalysator (Sumpfphase),
b) Abtrennen der nicht verflüssigten Feststoffe aus der Sumpfphase in einem Heißabscheider bei etwa den gleichen Temperaturen und Drücken wie im Verflüssigungsreaktor,
c) Kondensieren des dampfförmigen Kopfproduktes des Heißabscheiders in einem Zwischen- und einem Kaltabscheider unter gleichzeitiger Rückgewinnung des Kreislaufgases,
dadurch gekennzeichnet, daß
d) das Kondensat aus dem Zwischen-und aus dem Kaltabscheider einer unter atmosphärischem Druck arbeitenden Destillationskolonne zugeführt und dort in die vier Siedeschritte
Schnitt I unter 180° C siedend,
Schnitt II zwischen 180 und 250°C siedend,
Schnitt 111 zwischen 250 und 350°C siedend und
Schnitt IV über 350°C siedend
zerlegt wird,
e) die Schnitte 11 und IV als Anreiböl, der Schnitt I als weiterzuverarbeitendes Kohleleichtöl und der Schnitt III als das Vorprodukt für die nachfolgende Weiterbehandlung unter Gewinnung des Dieselkraftstoffes verwendet werden.

2. Verfahren nach Anspruch 1, dadurch gekennzeichnet, daß die in dem Heißabscheider anfallenden flüssigen und festen Sumpfprodukte nachfolgend in einer Vakuumdestillationsanlage unter Gewinnung weiteren Anreiböls behandelt werden.

3. Verfahren nach Anspruch 2, dadurch gekennzeichnet, daß in der Vakuumdestillationsanlage ein unterhalb 350°C, vorzugsweise zwischen 180 und 350°C, siedendes Kopfprodukt gewonnen und gemeinsam mit dem Kondensat aus dem Zwischen- und dem Kaltabscheider, der unter atmosphärischem Druck arbeitenden Destillationskolonne zugeführt wird.

4. Verfahren nach Anspruch 2 oder 3, dadurch gekennzeichnet, daß in der Vakuumdestillationsanlage ein oberhalb 350°C siedendes Mittelprodukt gewonnen und als das weitere Anreiböl verwendet wird.

## Claims

1. Process for the production of diesel fuel, in which a coal-derived middle oil is the starting product for subsequent treatment in a raffination and hydro-cracking step for the recovery of the diesel fuel by
(a) hydrogenating coal liquefaction in the presence of process-derived friction oil, hydrogen-containing recycle gas and pulverulent catalyst (bottoms),
(b) separation of the non-liquefied solids from the bottoms in a heat separator at about the same temperatures and pressures as in the liquefying reactor,
(c) condensation of the vapour-forming main product of the heat separator in an intermediate and a cold separator and simultaneous recovery of the recycled gas,
characterised in that
(d) the condensate from the intermediate and from the cold separator is introduced into a distillation column operated under atmospheric pressure and therein divided into four fractions
fraction I boiling below 180°C,
fraction II boiling between 180 and 250° C,
fraction III boiling between 250 and 350° C and
fraction IV boiling above 350°C,
(e) fractions II and IV are used as friction oil, fraction I as coal middle oil for further treatment and fraction III as the starting product for the subsequent handling and recovery of the diesel fuel.

2. Process according to claim 1, characterised in that the liquid and solid bottoms produced in the heat separator are subsequently treated in a vacuum distillation apparatus, with the recovery of further friction oil.

3. Process according to claim 2, characterised in that a main product boiling below 350° C, preferably between 180 and 350°C, is recovered in the vacuum distillation apparatus, and introduced, together with the condensate from the intermediate and the cold separator, to the distillation column operated under atmospheric pressure.

4. Process according to claim 2 or 3, characterised in that a middle product boiling above 350⁰ C is recovered in the vacuum distillation apparatus and is used as further friction oil.

## Revendications

1. Procédé de production d'un carburant pour moteur Diesel, dans lequel une huile moyenne d'origine houillère est obtenue comme produit intermédiaire pour le traitement ultérieur suivant dans une étape de ratfinage et d'hydrocraquage, avec production du carburant pour moteur Diesel,
a) par liquéfaction hydrogénante de charbon en présence d'huile de trituration (huile de malaxage) provenant du processus, de gaz de recyclage contenant de l'hydrogène et de catalyseur finement divise (phase pâteuse),
b) par isolement des substances solides non liquéfiées à partir de la phase pâteuse dans un séparateur à chaud approximativement aux mêmes températures et pressions que dans le réacteur de liquéfaction, et
c) par condensation du produit de tête en forme de vapeur du séparateur à chaud dans un séparateur intermédiaire et un séparateur à froid, avec récupération simultanée du gaz de recyclage,
caractérisé en ce que
d) le produit de condensation du séparateur intermédiaire et du séparateur à froid est amené à une colonne de distillation fonctionnant sous la pression atmosphérique et est décomposé là en les quatre fractions d'ébullition:
coupe 1 bouillant en dessous de 180°C,
coupe Il bouillant entre 180 et 250°C,
coupe III bouillant entre 250 et 350°C et
coupe IV bouillant au-dessus de 350°C, et
e) les coupes Il et IV sont utilisées comme huile de trituration, la coupe 1 comme huile légère de charbon à transformer ultérieurement et la coupe III comme le produit intermédiaire pour le traitement ultérieur suivant avec production du carburant pour moteur Diesel.

2. Procédé suivant la revéndication 1, caractérisé en ce que les produits de bas de colonne liquides et solides formés dans le séparatéur à chaud sont ensuite traités dans une installation de distillation sous vide, avec production d'huile de trituration supplémentaire.

3. Procédé suivant la revendication 2, caractérisé en ce que, dans l'installation de distillation sous vide, un produit de tête de colonne bouillant en dessous de 350°C, de préférence entre 180 et 350°C, est produit et est amené à la colonne de distillation fonctionnant sous la pression atmosphérique conjointement au produit de condensation provenant du séparateur intermédiaire et du séparateur à froid.

4. Procédé suivant l'une ou l'autre des revendications 2 et 3, caractérisé en ce que, dans l'installation de distillation sous vide, un produit de milieu de colonne bouillant au-dessus de 350° C est obtenu et est utilisé comme huile de trituration supplémentaire.
